# EUROPÄISCHE PATENTSCHRIFT

(11) **EP 3 405 681 B1**
(45) Veröffentlichungstag und Bekanntmachung des Hinweises auf die Patenterteilung: **22.04.2020**
(21) Anmeldenummer: 17700249.0
(22) Anmeldetag: 11.01.2017
(51) Int. Cl.: F04D 9/00, F04D 13/16, F04D 29/42, F04D 29/60, F04D 29/62, E03C 1/122, E03F 5/22

(54) **ENTLÜFTUNGSEINRICHTUNG FÜR EINE PUMPE IN EINEM BEHÄLTER**
VENTING DEVICE FOR PUMP IN A CONTAINER
DISPOSITIF DE PURGE D'AIR POUR UNE POMPE DANS UN RÉSREVOIR

(30) Priorität: 22.01.2016 DE 102016200909
(43) Veröffentlichungstag der Anmeldung: 28.11.2018
(73) Patentinhaber: KSB SE & Co. KGaA, 67227 Frankenthal (DE)
(72) Erfinder: SCHUNK, Axel, 67227 Frankenthal (DE)
(86) Internationale Anmeldenummer: PCT/EP2017/050481
(87) Internationale Veröffentlichungsnummer: WO 2017/125294

(56) Entgegenhaltungen:
- EP-A1- 2 573 288
- EP-A1- 2 918 842
- GB-A- 864 620
- JP-A- 2003 014 250

## Beschreibung

Die Erfindung betrifft eine Anlage mit einem Behälter zur Zwischenspeicherung von Abwasser und einer Anordnung, die eine Kreiselpumpe aufweist, welche in dem Behälter angeordnet ist, wobei die Kreiselpumpe ein Medium in ein einen Druckstutzen bildendes Leitungselement fördert.

Solche Anlagen können insbesondere als Abwasserhebeanlagen ausgebildet sein. Diese leiten Wasser, das unterhalb der Rückstauebene anfällt, rückstausicher ab. Sie werden zur Förderung von fäkalienfreiem und fäkalienhaltigem Abwasser eingesetzt, das in Kellern von Wohngebäuden anfällt. In einem Behälter wird das anfallende Abwasser gesammelt. Der Füllstand wird meist über einen Niveausensor erfasst. Wird ein bestimmter Grenzwert erreicht, so schaltet sich eine Kreiselpumpe ein, welche das Abwasser aus dem Behälter herausfördert.

Der Behälter weist eine Aufnahme für eine Anordnung auf. Die Anordnung, welche eine Kreiselpumpe umfasst, die von einem Motor angetrieben wird, taucht in das Abwasser ein. Der Motor ragt aus dem Behälter heraus. Das Laufrad der Kreiselpumpe ist von einem Gehäuseteil umgeben.

Die DE 10 2007 008 692 A1 zeigt eine Abwasserhebeanlage mit einem Behälter, in dem sich Abwasser sammelt. An der Oberseite des Behälters ist eine Öffnung vorgesehen, in die eine Anordnung hineinragt, die eine Kreiselpumpe mit einem Motor aufweist.

Die Kreiselpumpe umfasst ein Gehäuseteil, in dem ein Laufrad angeordnet ist. Das Gehäuseteil mit dem Laufrad ragt in das Abwasser hinein. Über einen Saugstutzen wird das Abwasser angesaugt und von der Kreiselpumpe aus dem Behälter herausgefördert. Der Motor der Anordnung ist mit dem Laufrad über eine Welle verbunden.

Die Anordnung, bestehend aus dem Pumpengehäuse mit dem Laufrad und dem über eine Welle verbundenen Motor, bildet eine Einheit. Der Motorteil ragt aus dem Behälter heraus. Die Anordnung wird von Flanschringen bzw. Platten getragen. Zwischen den Flanschringen bzw. Platten und dem Behälter sind Dichtungsvorrichtungen angeordnet, sodass weder Abwasser noch unangenehme Gerüche aus dem Behälter nach draußen dringen.

In der DE 199 13 530 A1 wird eine Abwasserhebeanlage mit einem Behälter beschrieben, der Flüssigkeit aufnimmt, die in unregelmäßigen Abständen und mit unterschiedlicher Menge dem Behälter zufließt. Die Anlage umfasst eine Anordnung mit einer Pumpe und einem Antriebsteil. Durch die Pumpe wird Flüssigkeit aus dem Behälter in ein Kanalnetz befördert. Das Pumpengehäuse mit dem Saugstutzen ragt in den Behälter hinein. Der Antriebsteil der Pumpe ragt aus dem Behälter heraus.

Bei Anlagen mit selbstsaugenden Pumpen, die in einen Behälter integriert sind, sammelt sich häufig Luft in der Pumpe an. Daher ist eine Entlüftung erforderlich, welche der Abführung von Gas bzw. Luftansammlungen dient und damit vor dem Anfahren der Kreiselpumpe das notwendige Befüllen mit einem Fördermedium ermöglicht.

Bei herkömmlichen Abwasserpumpen wird beispielsweise durch offene Leitungen mit einem entsprechend großen Durchmesser eine Entlüftung gewährleistet. Der dabei auftretende Leckwasserstrom wird in Kauf genommen bzw. zur Einlaufkammer zurückgeführt. Sind Kreiselpumpen oberhalb des saugseitigen Wasserspiegels aufgestellt und besitzt deren Saugleitung ein Fußventil, so werden sie von Hand mittels Fülltrichter am Pumpensaugstutzen oder über eine Entlüftungsanlage aufgefüllt, sofern sie nicht selbst ansaugefähig sind.

Insbesondere bei der ersten Inbetriebnahme sowie bei niedrigen Füllständen des Behälters kann sich der Pumpenraum teilweise oder vollständig mit Luft füllen. Die angesammelte Luft muss vor oder während des Anlagenstarts abgeführt werden.

Bei herkömmlichen Anlagen nach dem Stand der Technik wird dies beispielsweise über Bohrungen gelöst, die so angebracht sind, dass diese entweder innerhalb des Behälters liegen oder über einen Schlauch oder Ähnliches mit dem Behälter verbunden sind.

In der DE 29 13 967 A1 wird eine Abwasserhebeanlage beschrieben, bei der in einem Hauptkammerdeckblech eine Bohrung angeordnet ist, an die sich ein Stutzen anschließt, der mit einem Pumpenentlüftungsschlauch verbunden ist. Der Pumpenentlüftungsschlauch mündet in einen an den Druckflansch der Kreiselpumpe angeschraubten Krümmer.

In der DE 29 13 970 A1 wird eine Abwasserhebeanlage mit einem Behälter für die Speicherung von unregelmäßig anfallendem Abwasser beschrieben. Die Abwasserhebeanlage umfasst eine Pumpe, die über eine vertikale Welle angetrieben wird. Das Pumpengehäuse umfasst eine Entlüftungsvorrichtung, die eine Schutzvorrichtung gegen Verstopfungen durch Feststoffe des Abwassers aufweist.

Häufig werden bei herkömmlichen Anlagen Bohrungen zur Entlüftung in der Druckleitung angebracht. Ein Beispiel hierfür ist die GB864 620 A. Dabei kann es insbesondere bei faserhaltigem Festgut zur Verstopfung der Entlüftungsbohrungen kommen.

Wird die Entlüftung im Raum hinter dem Laufrad angeordnet, kann bei Laufrädern mit rückseitiger Verrippung ein Unterdruck entstehen, wodurch Luft gezogen wird.

Weitere Pumpenanordnungen mit Entlüftungsvorrichtungen sind aus den Schriften JP 2003 014250 A, EP 2 918 842 A1 und EP 2 573 288 A1 bekannt.

Aufgabe der Erfindung ist es, eine Anlage anzugeben, die eine zuverlässige Funktionsweise und einen möglichst hohen Wirkungsgrad aufweist, auch bei der Förderung von feststoffhaltigen, insbesondere faserhaltigen Medien. Die Anlage soll sich durch eine möglichst einfache Konstruktion auszeichnen und wenig störanfällig sein. Weiterhin soll die Anlage möglichst preiswert herzustellen sein und nur möglichst geringe Betriebskosten aufweisen.

Diese Aufgabe wird erfindungsgemäß durch eine Anlage mit den Merkmalen des Anspruchs 1 gelöst. Bevorzugte Varianten sind den Unteransprüchen, den Beschreibungen und den Zeichnungen zu entnehmen.

Erfindungsgemäß ist zwischen dem Leitungselement der Anlage und dem Durchgang des Flanschlagerschilds (28) ein ringförmig ausgebildeter Spalt zur Entlüftung der Kreiselpumpe angeordnet. Somit sind zur Entlüftung der Kreiselpumpe bei der erfindungsgemäßen Konstruktion keine zusätzlichen Entlüftungsbohrungen erforderlich. Dabei erweist es sich als besonders günstig, wenn das Leitungselement und das Bauteil einen kreisförmigen Querschnitt haben bzw. hohlzylinderartig ausgebildet sind.

Durch den Ringspalt zur Entlüftung tritt ein Leckagestrom, der einen Flüssigkeitsteppich erzeugt.

Bei der erfindungsgemäßen Konstruktion ist zwischen dem Leitungselement und dem Bauteil keine Dichtung mehr erforderlich. Dadurch wird eine einfache und zuverlässige Konstruktion geschaffen, die eine zuverlässige Entlüftung der Anlage gewährleistet und dadurch einen hohen Wirkungsgrad der Anlage sichert. Gegenüber herkömmlichen Anlagen können sich bei der erfindungsgemäßen Ringspaltentlüftungseinrichtung keine Bohrungen mit Feststoffen zusetzen.

Bei einer besonders günstigen Variante sind das Leitungselement und das Bauteil beabstandet zueinander angeordnet. Dazu wird der Übergang von dem Leitungselement und dem Bauteil verwendet, sodass ein definierter Ringspalt entsteht.

Vorzugsweise weisen Sie einen axialen und/oder radialen Abstand zueinander auf. Der Abstand beträgt bei einer günstigen Ausführung weniger als 2 mm, vorzugsweise weniger als 1 mm, insbesondere weniger als 0,5 mm. Als besonders vorteilhaft erweist es sich, wenn der Abstand mehr als 0,01 mm, vorzugsweise mehr als 0,05 mm, insbesondere mehr als 0,08 mm beträgt.

Als besonders vorteilhaft erweist es sich, wenn das Leitungselement und/oder das Bauteil eine den Spalt begrenzende Fläche aufweist, die nicht plan ist. Dazu können beispielsweise Ausnehmungen in die aneinanderstoßenden Stirnseiten von dem Leitungselement und/oder Bauteil eingebracht werden. Eine solche Konstruktion gewährleistet eine zuverlässige Entlüftung, ohne dass es durch die Kapillarwirkung des Mediums bzw. die Oberflächenspannung zu einer Verringerung der Entlüftungswirkung des Spaltes kommen kann. Bei einer Variante der Erfindung weist der Ringspalt ein oder mehrere Kerben auf. Die Kerben entstehen durch das Einbringen von Ausnehmungen in das Leitungselement und/oder das daran unmittelbar anschließende Bauteil.

Die Ausnehmungen in dem Leitungselement und/oder dem daran unmittelbar benachbarten Bauteil können unterschiedliche Formen haben, beispielsweise eckig, rund, halb, dreieckförmig und/oder rechteckförmig.

Das Leitungselement ist erfindungsgemäß als Druckstutzen ausgebildet, in welche die Kreiselpumpe das Medium fördert. Das Bauteil ist erfindungsgemäß als Durchgang des Flanschlagerschilds ausgeführt, der als Druckleitung verwendet wird. Der Übergang der beiden Teile ist als stumpfer Stoß von zwei zylindrischen Rohrstücken ausgeführt und befindet sich innerhalb des Behälters. Dadurch entsteht ein Ringspalt, der als Entlüftung benutzt werden kann und der gleichzeitig eine flächige Strömung nach Art eines Fluidteppichs erzeugt. Bei einer besonders vorteilhaften Ausführung der Erfindung ist der Spalt so ausgerichtet, dass ein Leckagestrom aus dem Spalt ein Element anströmt, das in dem Behälter angeordnet ist. Dabei kann es sich beispielsweise um den Schwimmer einer Niveausteuerung handeln. Der Flüssigkeitsteppich wird dazu genutzt, Ablagerung an der Niveaumesseinrichtung zu verhindern bzw. zu entfernen.

Vorzugsweise ist die Anordnung als ein Kreiselpumpenaggregat ausgebildet, das eine Einheit, die komplett montiert bzw. demontiert werden kann, bildet.

Es erweist sich als günstig, wenn der Motor zumindest teilweise außerhalb des Behälters angeordnet ist. Bei einer Variante ist der Motor vollständig außerhalb des Behälters positioniert.

Das Laufrad der Kreiselpumpe ist über eine lotrechte Wellenanordnung mit dem Motor verbunden.

Weitere Merkmale und Vorteile der Erfindung ergeben sich aus der Beschreibung eines Ausführungsbeispiels anhand von Zeichnungen und aus den Zeichnungen selbst.

Dabei zeigt:
- Figur 1: eine perspektivische Ansicht des Behälters der Anlage,
- Figur 2: eine Seitenansicht der Anordnung,
- Figur 3: eine perspektivische Ansicht der Anordnung von unten,
- Figur 4: eine Schnittdarstellung der Anlage,
- Figur 5: einen Axialschnitt durch den Behälter,
- Figur 6: zeigt eine Ausschnittsvergrößerung des Bereichs B aus Figur 5.

Figur 1 zeigt einen Behälter 1 einer Abwasserhebeanlage. Im Ausführungsbeispiel handelt es sich um einen Kunststoffbehälter, der für einen drucklosen Betrieb ausgelegt ist. Anfallendes Abwasser wird in dem Behälter 1 zwischengespeichert und anschließend in einen Abwasserkanal gefördert.

Der Behälter 1 weist einen in seiner Bauhöhe höher ausgebildeten Bereich mit zwei Zuläufen 2 auf und einen von der Bauhöhe niedriger ausgebildeten Bereich. Weiterhin weist der Behälter 1 einen Entleerungsanschluss 3 und ein Handloch 4 auf, das von einem Deckel verschlossen wird, der in Figur 1 nicht dargestellt ist

In Figur 1 ist der aus dem Behälter 1 herausragende Teil eines Sensormoduls 5 zu erkennen, das im Ausführungsbeispiel als Niveaumesseinrichtung zur Erfassung des Füllstandes ausgeführt ist. Beispielsweise kommt dabei ein Schwimmerschalter zum Einsatz.

Weiterhin weist der Behälter 1 einen Entlüftungsanschluss 6 auf. Über einen am Behälter 1 angeordneten Ablauf wird das im Behälter 1 gesammelte Abwasser herausgefördert.

Der von seiner Bauhöhe niedrigere Teil des Behälters 1 weist eine Aufnahme 8 für eine in Figur 2 dargestellte Anordnung 9 auf. Die Aufnahme 8 ist im Ausführungsbeispiel als kreisförmige Öffnung an einer Oberseite des Behälters 1 ausgeführt.

Die in Figur 2 dargestellte Anordnung 9 umfasst einen Motor 13 und eine Kreiselpumpe 10 mit einem als Spiralgehäuse ausgebildeten ersten Gehäuseteil 11 sowie einem als Druckdeckel ausgebildeten weiteren Gehäuseteil 12.

An ein Leitungselement 14 schließt sich eine Rohrleitung 15 zur Abführung des im Behälter 1 gesammelten Mediums an. Das Leitungselement 14 ist als Druckstutzen ausgebildet.

Bei der in Figur 2 dargestellten Variante weist die Anordnung eine weitere Entlüftung 30 auf, die zusätzlich zum Ringspalt vorgesehen ist. Die Entlüftung 30 ist oberhalb oder auf Höhe eines Laufrads 24 in dem ersten Gehäuseteil 11 angeordnet. Die Entlüftung 30 ist im Ausführungsbeispiel als zueinander ausgerichtete Anordnung von Öffnungen ausgeführt, die in einem Bereich 25 des ersten Gehäuseteils 11 und in einem Bereich des weiteren Gehäuseteils 12 eingebracht sind, der als Druckdeckeleinpass ausgeführt ist.

In der Pumpe befindliche Gase entweichen durch die Entlüftung 30 und strömen dabei durch die erste Öffnung im ersten Gehäuseteil 11 und dann durch die parallel dazu ausgerichtete zweite Öffnung im äußeren weiteren Gehäuseteil 12 in den Behälter 1.

Figur 3 zeigt eine perspektivische Ansicht der Anordnung von unten. Die Anordnung 9 verfügt über ein Schneidwerk 16 zur Zerkleinerung fester Bestandteile des Mediums. Durch Öffnungen 17 in einem Gehäuseteil 18 strömt das Medium in die Kreiselpumpe 10. Das Gehäuseteil 18 ist als Laufradkörper ausgeführt.

Das weitere Gehäuseteil 12 weist Bereiche 19 auf, mit welchen die Anordnung auf der oberen Behälterwand aufliegt.

Figur 4 zeigt einen Längsschnitt durch die Abwasserhebeanlage. Die Anordnung 9 liegt mit Bereich 19, die von dem weiteren Gehäuseteil gebildet werden, auf einer oberen Behälterwand auf. Mit Befestigungsmitteln 20 ist die Anordnung 9 mit dem Behälter 1 verbunden. Bei den Befestigungsmitteln 20 kann es sich beispielsweise um Schrauben handeln.

Der Motor 13 ist von einem Motorgehäuse 21 umgeben. Bei dem Motor 13 handelt es sich um einen Elektromotor, der einen Stator und einen Rotor aufweist. Der Motor 13 treibt eine Welle 22 an, die von einer Lageranordnung 23 abgestützt wird.

Die Welle 22 ist mit einem Laufrad 24 verbunden.

Durch Öffnungen 17 strömt das Medium dem Laufrad 24 zu. Das Laufrad 24 ist von einem ersten Gehäuseteil 11 umgeben, das als Spiralgehäuse ausgeführt ist. Das erste Gehäuseteil 11 weist einen Bereich 25 auf, der im Ausführungsbeispiel als Laufradeinpass ausgebildet ist. Weiterhin weist das erste Gehäuseteil 11 einen Ansaugbereich 26 auf. Der Ansaugbereich 26 ist hohlzylinderartig ausgebildet und umschließt zumindest teilweise das Schneidwerk 16.

Das Laufrad 24 ist als Radiallaufrad ausgebildet und fördert das Medium über ein abgewinkeltes Leitungselement 14 in eine Rohrleitung 15.

Figur 5 zeigt einen Axialschnitt durch den Behälter 1. Das als Spiralgehäuse ausgebildete erste Gehäuseteil 11 ist mit dem als Druckstutzen ausgebildeten Leitungselement 14 verbunden. Im Ausführungsbeispiel ist der Druckstutzen am Spiralgehäuse angegossen.

An das Leitungselement 14 schließt sich stromabwärts ein Bauteil 27 an. Das Bauteil 27 ist Teil eines Flanschlagerschilds 28. Das Bauteil 27 ist als Durchgang ausgebildet, der als Druckleitung verwendet wird.

Figur 6 zeigt eine Ausschnittsvergrößerung des Bereichs B aus Figur 5. Zwischen dem Leitungselement 14 und dem Bauteil 27 wird ein Spalt 29 gebildet. Der Übergang zwischen dem Leitungselement 14 und dem Bauteil 27 ist in diesem Ausführungsbeispiel nach der Art eines stumpfen Stoßes ausgebildet. Das Leitungselement 14 und das Bauteil 27 sind beabstandet zueinander angeordnet. Vorzugsweise weisen sie einen axialen und/oder radialen Abstand zueinander auf. Der Abstand beträgt bei einer günstigen Ausführung weniger als 2 mm, vorzugsweise weniger als 1 mm, insbesondere weniger als 0,5 mm. Als besonders vorteilhaft erweist es sich, wenn der Abstand mehr als 0,01 mm, vorzugsweise mehr als 0,05 mm, insbesondere mehr als 0,08 mm beträgt.

Im Bereich des Übergangs weisen das Leitungselement 14 und das Bauteil 27 hohlzylindrische Rohrabschnitte auf, die durch eine axiale und/oder radiale Beabstandung zueinander einen Ringspalt bilden.

### Bezugszeichenliste

- 1: Behälter
- 2: Zuläufe
- 3: Entleerungsanschluss
- 4: Deckel
- 5: Sensormodul
- 6: Entlüftungsanschluss
- 8: Aufnahme
- 9: Anordnung
- 10: Kreiselpumpe
- 11: erstes Gehäuseteil
- 12: weiteres Gehäuseteil
- 13: Motor
- 14: Leitungselement
- 15: Rohrleitung
- 16: Schneidwerk
- 17: Öffnungen
- 18: Gehäuseteil
- 19: Bereiche
- 20: Befestigungsmittel
- 21: Motorgehäuse
- 22: Welle
- 23: Lageranordnung
- 24: Laufrad
- 25: Bereich
- 26: Ansaugbereich
- 27: Bauteil
- 28: Flanschlagerschild
- 29: Spalt
- 30: Entlüftung

## Patentansprüche

1. Anlage mit einem Behälter (1) zur Zwischenspeicherung von Abwasser, einer Anordnung (9), die eine Kreiselpumpe (10) aufweist, welche in dem Behälter (1) angeordnet ist, und einem Bauteil (27) das Teil eines Flanschlagerschilds (28) ist, wobei das Bauteil als Durchgang ausgebildet ist, der als Druckleitung verwendet wird, und wobei die Kreiselpumpe (10) ein Medium in ein einen Druckstutzen bildendes Leitungselement (14) und den sich daran anschließenden Durchgang fördert, **dadurch gekennzeichnet, dass**
zwischen dem Leitungselement (14) und dem Durchgang ein ringförmig ausgebildeter Spalt (29) zur Entlüftung der Kreiselpumpe (10) gebildet wird.

2. Anlage nach Anspruch 1 , **dadurch gekennzeichnet, dass** das Leitungselement (14) und das Bauteil (27) durch axiale und/oder radiale Beabstandung zueinander den Spalt (29) bilden.

3. Anlage nach Anspruch 2, **dadurch gekennzeichnet, dass** der axiale und/oder radiale Abstand zwischen dem Leitungselement (14) und dem Bauteil (27) weniger als 2 mm, vorzugsweise weniger als 1 mm, insbesondere weniger als 0,5 mm, beträgt.

4. Anlage nach Anspruch 2 oder 3, **dadurch gekennzeichnet, dass** der axiale und/oder radiale Abstand zwischen dem Leitungselement (14) und dem Bauteil (27) mehr als 0,01 mm, vorzugsweise mehr als 0,05 mm, insbesondere mehr als 0,08 mm, beträgt.

5. Anlage nach einem der Ansprüche 1 bis 4, **dadurch gekennzeichnet, dass** das Leitungselement (14) und/oder das Bauteil (27) eine den Spalt (29) begrenzende Fläche aufweist, die nicht plan ist.

6. Anlage nach einem der Anspruch 5, **dadurch gekennzeichnet, dass** Ausnehmungen am Leitungselement (14) und/oder am Bauteil (27) eingebracht sind.

7. Anlage nach einem der Anspruch 5 oder 6, **dadurch gekennzeichnet, dass** der Spalt (29) Kerben aufweist.

8. Anlage nach einem der Ansprüche 1 bis 7, **dadurch gekennzeichnet, dass** das Leitungselement (14) und/oder das Bauteil (27) rohrförmige Bereiche aufweisen.

9. Anlage nach einem der Ansprüche 1 bis 8, **dadurch gekennzeichnet, dass** der Spalt (29) so ausgerichtet ist, dass ein Leckagestrom aus dem Spalt (29) ein Element anströmt, das im Behälter (1) angeordnet ist.

10. Anlage nach einem der Ansprüche 1 bis 9, **dadurch gekennzeichnet, dass** der Spalt (29) so ausgerichtet ist, dass ein Leckagestrom aus dem Spalt (29) ein Element einer Füllstandsmesseinrichtung anströmt.

11. Anlage nach einem der Ansprüche 1 bis 10, **dadurch gekennzeichnet, dass** die Entlüftung in radialer Richtung wirkt.

12. Anlage nach einem der Ansprüche 1 bis 11, **dadurch gekennzeichnet, dass** der Motor (13) zumindest teilweise, vorzugsweise vollständig, außerhalb des Behälters (1) angeordnet ist.

13. Anlage nach einem der Ansprüche 1 bis 12, **dadurch gekennzeichnet, dass** der Motor (13) über eine vertikale Welle (22) mit dem Laufrad (24) der Kreiselpumpe (10) verbunden ist.

14. Anlage nach einem der Ansprüche 1 bis 13, **dadurch gekennzeichnet, dass** der Behälter (1) eine Aufnahme (8) für die Anordnung (9) aufweist.

## Claims

1. System comprising a container (1) for the temporary storage of wastewater, an assembly (9), which has a centrifugal pump (10) that is arranged in the container (1), component (27) which is part of a flanged bearing end shield (28), wherein the component is designed as a passage which is used as a pressure line, and wherein the centrifugal pump (10) pumps a medium into a line element (14) forming a pressure branch and the passage adjoining said line element,
**characterized in that**
a gap (29) of annular design for evacuation of the centrifugal pump (10) is formed between the line element (14) and the passage.

2. System according to Claim 1, **characterized in that** the line element (14) and the component (27) form the gap (29) through axial and/or radial spacing with respect to one another.

3. System according to Claim 2, **characterized in that** the axial and/or radial spacing between the line element (14) and the component (27) is less than 2 mm, preferably less than 1 mm, in particular less than 0.5 mm.

4. System according to Claim 2 or 3, **characterized in that** the axial and/or radial spacing between the line element (14) and the component (27) is more than 0.01 mm, preferably more than 0.05 mm, in particular more than 0.08 mm.

5. System according to one of Claims 1 to 4, **characterized in that** the line element (14) and/or the component (27) have/has a nonplanar surface delimiting the gap (29).

6. System according to one of Claim 5, **characterized in that** apertures are introduced into the line element (14) and/or the component (27).

7. System according to one of Claims 5 or 6, **characterized in that** the gap (29) has notches.

8. System according to one of Claims 1 to 7, **characterized in that** the line element (14) and/or the component (27) have/has tubular regions.

9. System according to one of Claims 1 to 8, **characterized in that** the gap (29) is aligned in such a way that a leakage flow from the gap (29) impinges upon an element which is arranged in the container (1).

10. System according to one of Claims 1 to 9, **characterized in that** the gap (29) is aligned in such a way that a leakage flow from the gap (29) impinges upon an element of a filling level measuring device.

11. System according to one of Claims 1 to 10, **characterized in that** the evacuation feature acts in a radial direction.

12. System according to one of Claims 1 to 11, **characterized in that** the motor (13) is arranged at least partially and preferably completely outside the container (1).

13. System according to one of Claims 1 to 12, **characterized in that** the motor (13) is connected by a vertical shaft (22) to the impeller (24) of the centrifugal pump (10).

14. System according to one of Claims 1 to 13, **characterized in that** the container (1) has a receptacle (8) for the assembly (9).

## Revendications

1. Installation comprenant un récipient (1) pour le stockage temporaire d'eaux usées, un agencement (9) qui présente une pompe centrifuge (10) qui est disposée dans le récipient (1) et un composant (27) qui fait partie d'un flasque de palier (28), le composant étant réalisé sous forme de passage qui est utilisé en tant que conduite de pression, et la pompe centrifuge (10) refoulant un fluide dans un élément de conduite (14) formant une tubulure sous pression et dans le passage s'y raccordant,
**caractérisée en ce**
**qu'**une fente de forme annulaire (29) pour le désaérage de la pompe centrifuge (10) est formée entre l'élément de conduite (14) et le passage.

2. Installation selon la revendication 1, **caractérisée en ce que** l'élément de conduite (14) et le composant (27) forment la fente (29) par un espacement axial et/ou radial l'un de l'autre.

3. Installation selon la revendication 2, **caractérisée en ce que** la distance axiale et/ou radiale entre l'élément de conduite (14) et le composant (27) est inférieure à 2 mm, de préférence inférieure à 1 mm, en particulier inférieure à 0,5 mm.

4. Installation selon la revendication 2 ou 3, **caractérisée en ce que** la distance axiale et/ou radiale entre l'élément de conduite (14) et le composant (27) est supérieure à 0,01 mm, de préférence supérieure à 0,05 mm, en particulier supérieure à 0,08 mm.

5. Installation selon l'une quelconque des revendications 1 à 4, **caractérisée en ce que** l'élément de conduite (14) et/ou le composant (27) présentent une surface non plane limitant la fente (29) .

6. Installation selon l'une quelconque de la revendication 5, **caractérisée en ce que** des évidements sont réalisés au niveau de l'élément de conduite (14) et/ou au niveau du composant (27).

7. Installation selon l'une quelconque des revendications 5 et 6, **caractérisée en ce que** la fente (29) présente des entailles.

8. Installation selon l'une quelconque des revendications 1 à 7, **caractérisée en ce que** l'élément de conduite (14) et/ou le composant (27) présentent des zones tubulaires.

9. Installation selon l'une quelconque des revendications 1 à 8, **caractérisée en ce que** la fente (29) est orientée de telle sorte qu'un flux de fuite provenant de la fente (29) afflue sur un élément qui est disposé dans le récipient (1).

10. Installation selon l'une quelconque des revendications 1 à 9, **caractérisée en ce que** la fente (29) est orientée de telle sorte qu'un flux de fuite provenant de la fente (29) afflue sur un élément d'un dispositif de mesure de niveau de remplissage.

11. Installation selon l'une quelconque des revendications 1 à 10, **caractérisée en ce que** le désaérage agit dans la direction radiale.

12. Installation selon l'une quelconque des revendications 1 à 11, **caractérisée en ce que** le moteur (13) est disposé au moins en partie, de préférence complètement, à l'extérieur du récipient (1).

13. Installation selon l'une quelconque des revendications 1 à 12, **caractérisée en ce que** le moteur (13) est connecté au rotor (24) de la pompe centrifuge (10) par le biais d'un arbre vertical (22) .

14. Installation selon l'une quelconque des revendications 1 à 13, **caractérisée en ce que** le récipient (1) présente un logement (8) pour l'agencement (9).
